# FASCICULE DE BREVET EUROPEEN

(11) **EP 1 561 697 B1**
(45) Date de publication et mention de la délivrance du brevet: **29.11.2006**
(21) Numéro de dépôt: 05300091.5
(22) Date de dépôt: 03.02.2005
(51) Int. Cl.: B65D 47/00

(54) **Capsule de fermeture et récipient ainsi équipé**
Verschlusskappe und damit versehener Behälter
Closure and container equipped therewith

(30) Priorité: 06.02.2004 FR 0450219
(43) Date de publication de la demande: 10.08.2005
(73) Titulaire: L'ORÉAL, 75008 Paris (FR)
(72) Inventeur: Baudin, Gilles, 95330 Domont (FR)
(74) Mandataire: Tanty, François

(56) Documents cités:
- DE-U- 7 823 284
- FR-A- 2 771 386
- GB-A- 2 166 123

## Description

La présente invention concerne un perfectionnement aux capsules de fermeture.

Certains produits, notamment cosmétiques, sont proposés dans des récipients équipés de capsules de fermeture comportant une partie de base fixée par encliquetage sur un col du récipient et un couvercle articulé sur la partie de base. Cette dernière comporte un orifice de distribution et le couvercle est muni d'un picot d'étanchéité venant s'engager dans l'orifice de distribution lorsque le couvercle est fermé. De façon à provoquer l'émission d'un clic à l'ouverture ou à la fermeture du couvercle, deux bossages diamétralement opposés sont réalisés sur la surface extérieure du picot d'étanchéité.

Ce picot d'étanchéité subit une usure lors des multiples ouvertures et fermetures du couvercle, de sorte qu'en fin d'utilisation du récipient les bossages sont susceptibles de ne plus remplir leur fonction de façon satisfaisante.

La présente invention vise notamment à remédier à cet inconvénient.

L'invention a ainsi pour objet une capsule de fermeture selon la revendication 1.

Grâce à l'invention, l'usure du relief est réduite puisque celui-ci subit des contraintes plus faibles lors des ouvertures et fermetures du couvercle, grâce à sa localisation sur la zone de déformabilité accrue.

L'invention s'applique tout particulièrement aux capsules de fermeture dans lesquelles le couvercle est articulé sur la partie de base, mais l'invention présente également une utilité lorsque le couvercle est agencé pour se monter autrement sur la partie de base, par exemple par vissage.

L'orifice de distribution peut être défini par une lèvre annulaire située à l'intérieur de la partie de base.

Selon la présente invention la zone de déformabilité accrue s'étend sur moins d'une révolution complète autour de l'axe longitudinal du picot d'étanchéité.

La zone de déformabilité accrue peut être, dans un exemple de réalisation, définie par une région amincie du picot d'étanchéité. Ce dernier peut par exemple comporter une rainure, intérieure ou extérieure, qui définit la région amincie précitée. Cette dernière peut présenter une épaisseur qui est par exemple inférieure à l'épaisseur moyenne du picot ailleurs que dans la région amincie, par exemple sensiblement égale ou inférieure à la moitié de l'épaisseur moyenne du picot ailleurs que dans la région amincie.

Dans un exemple de réalisation, le picot d'étanchéité comporte deux zones de déformabilité accrue, diamétralement opposées. Chaque zone de déformabilité accrue est d'épaisseur inférieure à l'épaisseur du picot entre les deux zones de déformabilité accrue, notamment inférieure à la moitié de cette épaisseur. Chaque zone de déformabilité accrue est définie par une rainure sur la surface radialement intérieure du picot.

La zone de déformabilité accrue peut encore, dans un autre exemple de réalisation, être définie par une languette. Cette dernière peut par exemple se raccorder au reste du picot d'étanchéité de manière à présenter un bord libre au niveau de l'extrémité par laquelle le picot d'étanchéité est introduit dans l'orifice de distribution. L'épaisseur de la languette est par exemple sensiblement égale à l'épaisseur du reste de la paroi du picot d'étanchéité.

Dans un exemple de réalisation, le picot d'étanchéité comporte plusieurs languettes, par exemple trois, équiréparties angulairement autour de l'axe longitudinal du picot d'étanchéité. Chaque languette comporte par exemple, sur sa surface radialement externe, un décrochement faisant office de relief agencé pour s'encliqueter dans la partie de base. L'orifice de distribution peut présenter une première portion et une deuxième portion de section plus grande que la première portion. Le relief peut se positionner, lorsque le couvercle est fermé, en regard de la deuxième portion, le contact entre le picot d'étanchéité et la paroi délimitant la première portion assurant une fermeture étanche de la capsule. Les première et deuxième portions peuvent se raccorder par un épaulement. La deuxième portion peut présenter une section transversale suffisamment grande pour que, lorsque le couvercle est fermé, le relief ne soit sensiblement pas comprimé contre la paroi délimitant l'orifice de distribution.

Le picot et l'orifice de distribution peuvent être agencés de manière à ce que le relief s'encliquette sous l'orifice de distribution.

Le picot d'étanchéité présente par exemple une longueur supérieure à celle de l'orifice de distribution.

Le picot d'étanchéité peut présenter une extrémité biseautée et le relief peut se situer en arrière de cette extrémité biseautée.

Le relief peut se présenter par exemple sous la forme d'un bossage ayant une forme sensiblement sphérique. L'épaisseur apparente du relief à la surface du picot d'étanchéité peut être comprise par exemple entre 0,03 mm et 0,3 mm, de préférence de 0,1 mm à 0,15 mm environ.

Lorsque le picot d'étanchéité comporte deux zones de déformabilité accrue diamétralement opposées, chaque relief se présente par exemple sous la forme d'un bossage de forme sensiblement sphérique, faisant saillie par exemple de 0,15 mm environ sur la surface radialement extérieure du picot.

La partie de base peut comporter une jupe de montage sur le col d'un récipient, cette jupe de montage étant par exemple configurée pour s'encliqueter sur le col.

La capsule de fermeture est avantageusement monolithique, étant réalisée par injection de matière plastique.

Comme matériaux utilisables pour réaliser la capsule de fermeture, on peut citer, cette liste n'étant pas limitative, le polypropylène homopolymère ou copolymère, le polyéthylène haute densité ou moyenne densité. Le polyéthylène moyenne densité est un mélange de polyéthylène haute densité et basse densité.

La capsule de fermeture peut encore être bi-injectée, le picot d'étanchéité étant réalisé dans un premier matériau et le reste de la capsule dans un second matériau, différent du premier, notamment présentant une dureté différente.

Le picot d'étanchéité peut par exemple être réalisé en polypropylène homopolymère et le reste de la capsule de fermeture en polypropylène copolymère, ou vice versa.

Le picot d'étanchéité peut encore être réalisé en polypropylène et le reste de la capsule de fermeture en un mélange de polypropylène et d'un élastomère, ou vice versa.

Dans le cas où le couvercle est articulé sur la partie de base, la capsule de fermeture peut comporter au moins une languette élastique reliant le couvercle à la partie de base.

Le relief peut être disposé en regard d'une charnière-film reliant le couvercle à la partie de base.

Le picot d'étanchéité peut comporter deux reliefs superposés, dans le sens de son axe longitudinal, afin de générer un double clic.

L'invention a encore pour objet un récipient équipé d'une capsule de fermeture conforme à l'invention.

L'invention pourra être mieux comprise à la lecture de la description détaillée qui va suivre, d'exemples non limitatifs de celle-ci, et à l'examen du dessin annexé, sur lequel :
- la figure 1 représente partiellement, en coupe longitudinale, un picot d'étanchéité de l'art antérieur,
- la figure 2 est une section transversale selon II-II de la figure 1,
- la figure 3 représente schématiquement, en perspective, un exemple de capsule de fermeture réalisée conformément à l'invention, le couvercle étant ouvert,
- la figure 4 est une vue de dessus de la capsule de la figure 3,
- la figure 5 est une coupe dans un plan médian selon V-V de la figure 4,
- la figure 6 représente à échelle agrandie le détail VI de la figure 5,
- la figure 7 est une vue en perspective représentant le picot d'étanchéité isolément,
- la figure 8 est une coupe transversale, partielle, du picot d'étanchéité de la figure 7,
- la figure 9 est une coupe partielle et schématique représentant le picot d'étanchéité engagé à l'intérieur de l'orifice de distribution, lorsque le couvercle est fermé,
- la figure 10 est une vue analogue à la figure 7, représentant une variante de réalisation du picot d'étanchéité,
- la figure 11 est une vue analogue à la figure 8 du picot de la figure 10,
- la figure 12 représente une languette comportant deux bossages superposés selon l'axe longitudinal du picot d'étanchéité,
- la figure 13 est une vue analogue à la figure 3 d'une variante de réalisation,
- la figure 14 représente en vue de dessus la capsule de la figure 13,
- la figure 15 représente isolément, en vue de dessous, le picot d'étanchéité de la capsule des figures 13 et 14,
- la figure 16 est une coupe axiale, partielle et schématique, représentant le picot d'étanchéité après insertion dans la partie de base de la capsule,
- la figure 17 est une vue analogue à la figure 3 d'une autre variante de réalisation,
- la figure 18 représente en vue de dessus la capsule de la figure 17,
- la figure 19 représente isolément, en vue de dessous, le picot d'étanchéité de la capsule des figures 17 et 18, et
- la figure 20 représente en coupe axiale, partielle et schématique, le picot d'étanchéité inséré dans la partie de base.

Les figures 1 et 2 représentent un picot d'étanchéité 102 d'une capsule de fermeture de l'art antérieur. Le picot d'étanchéité comporte deux bossages 100 diamétralement opposés, formant saillie sur sa surface extérieure 101. Ces bossages 100 s'étendent chacun sur un secteur angulaire β de 60° autour de l'axe longitudinal du picot. La paroi tubulaire du picot d'étanchéité présente une épaisseur constante c dans le plan de coupe de la figure 2, hors des bossages 100.

La capsule de fermeture 1 réalisée conformément à l'invention et représentée aux figures 3 à 9 comporte une partie de base 2 destinée à se fixer sur un récipient non représenté et un couvercle 3 articulé sur la partie de base 2 au moyen d'une charnière-film 24.

La partie de base 2 comporte, comme on peut le voir sur la figure 5 notamment, une jupe de montage 5 agencée pour s'encliqueter sur le col du récipient et comportant à cet effet des bossages 6 sur sa surface intérieure.

La partie de base 2 comporte également une première lèvre annulaire d'étanchéité 7 d'axe X, agencée pour s'appliquer de manière étanche sur la surface intérieure du col et une deuxième lèvre annulaire d'étanchéité 8, coaxiale à la première et défmissant un orifice de distribution 10 par lequel le produit contenu dans le récipient peut être distribué.

La jupe de montage 5 ainsi que les lèvres d'étanchéité 7 et 8 se raccordent supérieurement à une paroi supérieure 11 constituant le dessus de la partie de base 2.

Le couvercle 3 comporte une paroi 14 en forme de coupelle venant recouvrir la partie de base 2 en position de fermeture et un picot d'étanchéité 12, destiné à obturer de manière étanche l'orifice de distribution 10.

Un renfoncement 13 est réalisé sur le côté de la partie de base 5 qui est opposé à la charnière-film 24, de façon à faciliter le soulèvement du couvercle 3 par le pouce de l'utilisateur par exemple.

Si l'on se reporte aux figures 6 à 8, on peut voir que le picot d'étanchéité 12 comporte une paroi tubulaire d'axe Y sensiblement perpendiculaire à la paroi 14 du couvercle 3 et, sur la surface extérieure 15 de cette paroi, un bossage 16 en forme de portion de sphère dans l'exemple considéré, dont l'épaisseur apparente e est par exemple comprise entre 0,03 et 0,3 mm, notamment de l'ordre de 0,1 mm.

Le bossage 16 est de préférence réalisé, comme on peut le voir sur la figure 5 notamment, en regard de la charnière-film 24.

Le picot d'étanchéité 12 comporte une rainure 19 qui s'étend parallèlement à l'axe Y sur sa surface intérieure 20 et qui défmit une région amincie 18.

Cette région amincie 18 constitue une zone de déformabilité accrue du picot d'étanchéité 12, sur laquelle le bossage 16 est situé.

L'épaisseur *a* de la région amincie 18 est inférieure à l'épaisseur moyenne *b* de la paroi tubulaire du picot d'étanchéité 12 ailleurs que dans la région amincie 18, l'épaisseur *a* étant par exemple de l'ordre de b/2 ou inférieure à b/2. L'épaisseur *a* est par exemple de l'ordre de 0,25 mm et l'épaisseur *b* de l'ordre de 0,6 mm.

Le picot d'étanchéité 12 présente, à proximité de son extrémité libre 23, une surface conique 22 convergeant en éloignement de la paroi 14 du couvercle 3.

La charnière-film 24 est réalisée de part et d'autre d'une languette élastiquement déformable 25 qui permet, en emmagasinant de l'énergie par déformation élastique, d'assister le mouvement de fermeture et d'ouverture du couvercle, de façon connue en soi.

L'orifice de distribution 10 présente deux portions, à savoir une première portion 30 qui débouche à l'extérieur de la capsule de fermeture quand le couvercle 3 est ouvert et une deuxième portion 31, élargie par rapport à la première portion 30, qui débouche à l'intérieur de la capsule de fermeture 1, les deux portions 30 et 31 se raccordant dans l'exemple illustré par un épaulement annulaire 32 de la deuxième lèvre d'étanchéité 8.

Lorsque le couvercle 3 est en position de fermeture, le picot d'étanchéité 12 s'applique de manière étanche contre la paroi de la partie de base 2 définissant la première portion 30.

Le bossage 16 est positionné sur le picot d'étanchéité 12 de telle sorte qu'il se situe alors dans la deuxième portion 31. Dans l'exemple illustré, le diamètre de cette deuxième portion 31 est suffisamment grand pour que le bossage 16 ne vienne sensiblement pas en contact avec la deuxième lèvre d'étanchéité 8. Ainsi, le bossage 16 n'est pas comprimé contre la deuxième lèvre d'étanchéité 8.

Au moment de l'ouverture ou de la fermeture du couvercle 3, le bossage 16 franchit, par déformation élastique d'une portion au moins de la région amincie 18, la première portion 30 de l'orifice de distribution 10, ce qui génère un clic sonore.

L'invention permet de réduire l'usure du bossage 16 en réduisant les contraintes s'exerçant sur celui-ci lors de l'utilisation de la capsule de fermeture 1. En outre, le démoulage de la capsule de fermeture peut s'effectuer avec un risque moindre d'endommagement du bossage 16, grâce à la présence de la région amincie.

La zone de déformabilité accrue peut être réalisée autrement que par une région amincie 18 du picot d'étanchéité 12.

A titre d'exemple, on a représenté aux figures 10 à 12 une variante de réalisation qui diffère de celle qui vient d'être décrite par l'absence de la région amincie 18, remplacée par deux fentes 42 s'étendant parallèlement à l'axe Y jusqu'à l'extrémité libre 23 du picot d'étanchéité 12. Ces fentes 42 définissent entre elles une languette 40 sur laquelle le bossage 16 est réalisé.

La languette 40 peut fléchir élastiquement lors de l'ouverture ou de la fermeture du couvercle, afin de permettre au bossage 16 de franchir la première portion 30.

Bien entendu, l'invention n'est pas limitée aux exemples de réalisation qui viennent d'être décrits.

On peut réaliser la zone de déformabilité accrue autrement encore, par exemple en réalisant la région amincie au moyen d'une rainure s'étendant du côté extérieur du picot d'étanchéité 12.

On a illustré sur les figures 13 à 16 la possibilité de réaliser le picot d'étanchéité 12 avec deux bossages 16 sensiblement sphériques, diamétralement opposés et formant saillie de 0,15 mm environ sur la surface radialement extérieure du picot. Le plan diamétral contenant les sommets des deux bossages 16 est sensiblement perpendiculaire à l'axe d'articulation du couvercle 3, dans l'exemple considéré.

Les bossages 16 sont réalisés sur des régions amincies 18 constituant le fond de rainures 19 ménagées sur la surface radialement intérieure du picot 12.

Les bossages 16 viennent s'encliqueter sous la lèvre d'étanchéité 8 lorsque la capsule 1 est fermée, comme on peut le voir sur la figure 16.

On a illustré sur les figures 17 à 20 la possibilité de réaliser le picot d'étanchéité avec plusieurs languettes 40, en l'espèce trois languettes 40, équiréparties angulairement autour de l'axe longitudinal du picot 12.

Chaque languette 40 comporte sur sa surface radialement extérieure un décrochement 50 servant à l'encliquetage du picot 12 sous la lèvre d'étanchéité 8, comme illustré sur la figure 20.

On peut encore réaliser le picot d'étanchéité avec deux bossages 16 superposés selon l'axe Y, comme illustré à la figure 12, ces bossages 16 étant par exemple portés par une même languette 40 comme représenté sur cette figure ou réalisés sur la même région amincie (non représentée). La présence de deux bossages 16 superposés peut permettre de générer un double clic.

Le cas échéant, le bossage 16 peut présenter une forme annulaire et la zone de déformabilité accrue s'étendre sur une révolution complète autour de l'axe longitudinal du picot d'étanchéité 12.

L'orifice de distribution peut être formé par une lèvre annulaire extérieure à la partie de base et le picot d'étanchéité peut s'engager à l'extérieur ou à l'intérieur de cette lèvre annulaire.

La capsule d'étanchéité peut être réalisée tout entière dans le même matériau ou en variante dans au moins deux matériaux différents, comme indiqué plus haut.

Dans toute la description, y compris les revendications, l'expression « comportant un » doit être comprise comme étant synonyme de « comportant au moins un », sauf si le contraire est spécifié.

## Revendications

1. Capsule de fermeture (1) comportant une partie de base (2) et un couvercle (3), la partie de base comportant un orifice de distribution (10) et le couvercle comportant un picot d'étanchéité (12) agencé pour s'engager dans l'orifice de distribution quand le couvercle (14) est fermé, le picot d'étanchéité (12) comportant au moins un relief agencé pour s'encliqueter dans la partie de base, la capsule de fermeture étant **caractérisée par le fait que** le picot d'étanchéité comporte une zone de déformabilité accrue (18 ; 40), élastiquement déformable, sur laquelle est réalisé au moins partiellement le relief (16 ; 50), la zone de déformabilité accrue s'étendant sur moins d'une révolution complète autour de l'axe longitudinal (Y) du picot d'étanchéité ou étant définie par une languette (40).

2. Capsule de fermeture selon la revendication 1, **caractérisée par le fait que** l'orifice de distribution (10) est défini par une lèvre annulaire (8) située à l'intérieur de la partie de base.

3. Capsule de fermeture selon la revendication 1 ou 2, **caractérisée par le fait que** le relief (16) se présente sous la forme d'un bossage.

4. Capsule de fermeture selon l'une quelconque des revendications 1 à 3, **caractérisée par le fait que** le couvercle (3) est articulé sur la partie de base (2).

5. Capsule de fermeture selon l'une quelconque des revendications 1 à 4, **caractérisée par le fait que** la zone de déformabilité accrue s'étend sur moins d'une révolution complète autour de l'axe longitudinal (Y) du picot d'étanchéité.

6. Capsule de fermeture selon l'une quelconque des revendications 1 à 5, **caractérisée par le fait que** la zone de déformabilité accrue est définie par une région amincie (18) du picot d'étanchéité (12).

7. Capsule de fermeture selon la revendication 6, **caractérisée par le fait que** le picot d'étanchéité comporte une rainure (19) qui définit la région amincie (18).

8. Capsule de fermeture selon la revendication 7, **caractérisée par le fait que** la rainure (19) est intérieure au picot d'étanchéité.

9. Capsule de fermeture selon l'une quelconque des revendications 6 à 8, **caractérisée par le fait que** la région amincie (18) présente une épaisseur (*a*) qui est inférieure à la moitié de l'épaisseur moyenne (*b*) du picot ailleurs que dans la région amincie.

10. Capsule de fermeture selon la revendication 1, **caractérisée par le fait que** le picot d'étanchéité (12) comporte deux zones de déformabilité accrue (18), diamétralement opposées, chaque zone de déformabilité accrue étant d'épaisseur inférieure à l'épaisseur du picot entre les deux zones de déformabilité accrue, notamment inférieure à la moitié de cette épaisseur, chaque zone de déformabilité accrue étant définie par une rainure (19) sur la surface radialement intérieure du picot.

11. Capsule de fermeture selon la revendication 10, **caractérisée par le fait que** chaque relief se présente sous la forme d'un bossage de forme sensiblement sphérique, faisant saillie de 0,15 mm environ sur la surface radialement extérieure du picot.

12. Capsule de fermeture selon l'une quelconque des revendications 1 à 5, **caractérisée par le fait que** la zone de déformabilité accrue est définie par une languette (40).

13. Capsule de fermeture selon la revendication 12, **caractérisée par le fait que** la languette (40) se raccorde au reste du picot d'étanchéité de manière à présenter un bord libre au niveau de l'extrémité (23) par laquelle le picot d'étanchéité (12) est introduit dans l'orifice de distribution (10).

14. Capsule de fermeture selon l'une des revendications 12 et 13, **caractérisée par le fait que** l'épaisseur de la languette est sensiblement égale à l'épaisseur du reste de la paroi du picot d'étanchéité.

15. Capsule de fermeture selon la revendication 12 ou 13, **caractérisée par le fait que** le picot d'étanchéité comporte plusieurs languettes (40), notamment trois languettes, équiréparties angulairement autour de l'axe longitudinal du picot d'étanchéité, chaque languette comportant, sur sa surface radialement externe, un décrochement (50) agencé pour s'encliqueter dans la partie de base.

16. Capsule de fermeture selon l'une quelconque des revendications 1 à 14, **caractérisée par le fait que** l'orifice de distribution (10) présente une première portion (30) et une deuxième portion (31) de section plus grande que la première portion (30) et **par le fait que** le relief (16) se positionne, lorsque le couvercle est fermé, en regard de la deuxième portion (31), le contact entre le picot d'étanchéité et la paroi délimitant la première portion assurant une fermeture étanche de la capsule.

17. Capsule de fermeture selon la revendication 16, **caractérisée par le fait que** les première et deuxième portions se raccordent par un épaulement (32).

18. Capsule de fermeture selon l'une des revendications 16 et 17, **caractérisée par le fait que** la deuxième portion présente une section transversale suffisamment grande pour que, lorsque le couvercle est fermé, le relief (16) ne soit sensiblement pas comprimé contre la paroi (8) délimitant l'orifice de distribution.

19. Capsule de fermeture selon l'une des revendications 16 et 17, **caractérisée par le fait que** le picot et l'orifice de distribution sont agencés de manière à ce que le relief (16 ; 50) s'encliquette sous l'orifice de distribution.

20. Capsule de fermeture selon la revendication 19, **caractérisée par le fait que** le picot d'étanchéité (12) présente une longueur supérieure à celle de l'orifice de distribution.

21. Capsule de fermeture selon l'une quelconque des revendications 1 à 20, **caractérisée par le fait que** le picot d'étanchéité (12) présente une extrémité (22) biseautée et **par le fait que** le relief (16) se situe en arrière de cette extrémité biseautée.

22. Capsule de fermeture selon l'une quelconque des revendications 1 à 21, **caractérisée par le fait que** le relief (16) se présente sous la forme d'un bossage ayant une forme sensiblement sphérique.

23. Capsule de fermeture selon l'une quelconque des revendications précédentes, **caractérisée par le fait que** l'épaisseur apparente *(e)* du relief (16) à la surface du picot d'étanchéité (12) est comprise entre 0,03 mm et 0,3 mm, de préférence de 0,15 mm environ.

24. Capsule de fermeture selon l'une quelconque des revendications 1 à 23, **caractérisée par le fait que** la partie de base comporte une jupe de montage (5) sur le col d'un récipient.

25. Capsule de fermeture selon la revendication 4, **caractérisée par le fait qu**'elle est monolithique.

26. Capsule de fermeture selon la revendication 25, **caractérisée par le fait qu'**elle comporte au moins une languette élastique (25) reliant le couvercle à la partie de base.

27. Capsule de fermeture selon la revendication 1, **caractérisée par le fait que** le picot d'étanchéité (12) comporte deux reliefs (16) superposés dans le sens de son axe longitudinal (Y).

28. Capsule de fermeture selon la revendication 25, **caractérisée par le fait que** le couvercle est relié à la partie de base par une charnière-film (24).

29. Capsule de fermeture selon la revendication 28, **caractérisée par le fait qu**'elle est bi-injectée, le picot d'étanchéité étant réalisé dans un premier matériau et le reste de la capsule dans un deuxième matériau, différent du premier.

30. Récipient équipé d'une capsule de fermeture tel que défini dans l'une quelconque des revendications 1 à 29.

## Claims

1. A closure cap (1) comprising a base portion (2) and a lid (3), the base portion including a dispenser orifice (10), and the lid including a sealing stud (12) arranged to be engaged in the dispenser orifice when the lid (14) is closed, the sealing stud (12) comprising at least one portion in relief arranged to snap-fasten in the base portion, the closure cap being **characterized by** the fact that the sealing stud includes an elastically deformable zone (18; 40) of increased deformability, on which at least part of the portion in relief (16; 50) is formed, the zone of increased deformability extending over less than one complete turn about the longitudinal axis (Y) of the sealing stud or being defined by a tongue (40).

2. A closure cap according to claim 1, **characterized by** the fact that the dispenser orifice (10) is defined by an annular lip (8) situated inside the base portion.

3. A closure cap according to claim 1 or claim 2, **characterized by** the fact that the portion in relief (16) is in the form of a bump.

4. A closure cap according to any one of claims 1 to 3, **characterized by** the fact that the lid (3) is hinged to the base portion (2).

5. A closure cap according to any one of claims 1 to 4, **characterized by** the fact that the zone of increased deformability extends over less than one complete turn about the longitudinal axis (Y) of the sealing stud.

6. A closure cap according to any one of claims 1 to 5, **characterized by** the fact that the zone of increased deformability is defined by a thin region (18) of the sealing stud (12).

7. A closure cap according to claim 6, **characterized by** the fact that the sealing stud includes a groove (19) which defines the thin region (18).

8. A closure cap according to claim 7, **characterized by** the fact that the groove (19) is inside the sealing stud.

9. A closure cap according to any one of claims 6 to 8, **characterized by** the fact that the thin region (18) presents thickness (a) that is less than half the average thickness (b) of the stud outside the thin region.

10. A closure cap according to claim 1, **characterized by** the fact that the sealing stud (12) includes two diametrally opposite zones of increased deformability (18), each zone of increased deformability being of thickness that is less than the thickness of the stud between the two zones of increased deformability, in particular less than half of said thickness, each zone of increased deformability being defined by a groove (19) on the radially inside surface of the stud.

11. A closure cap according to claim 10, **characterized by** the fact that each portion in relief is in the form of a substantially spherically-shaped bump projecting about 0.15 mm from the radially outside surface of the stud.

12. A closure cap according to any one of claims 1 to 5, **characterized by** the fact that the zone of increased deformability is defined by a tongue (40).

13. A closure cap according to claim 12, **characterized by** the fact that the tongue (40) is connected to the rest of the sealing stud in such a manner as to present a free edge at the end (23) via which the sealing stud (12) is inserted into the dispenser orifice (10).

14. A closure cap according to claim 12 or claim 13, **characterized by** the fact that the thickness of the tongue is substantially equal to the thickness of the rest of the wall of the sealing stud.

15. A closure cap according to claim 12 or claim 13, **characterized by** the fact that the sealing stud includes a plurality of tongues (40), in particular three tongues, that are evenly distributed angularly around the longitudinal axis of the sealing stud, each tongue including, on its radially outside surface, a step (50) arranged to snap-fasten in the base portion.

16. A closure cap according to any one of claims 1 to 14, **characterized by** the fact that the dispenser orifice (10) presents a first portion (30) and a second portion (31) of section that is greater than the first portion (30), and by the fact that the portion in relief (16) is positioned facing the second portion (31) when the lid is closed, with the contact between the sealing stud and the wall defining the first portion serving to seal the cap when it is closed.

17. A closure cap according to claim 16, **characterized by** the fact that the first and second portions are connected together by a shoulder (32).

18. A closure cap according to claim 16 or claim 17, **characterized by** the fact that the second portion presents a cross-section that is large enough to ensure that, when the lid is closed, the portion in relief is substantially not compressed against the wall (8) defining the dispenser orifice.

19. A closure cap according to claim 16 or claim 17, **characterized by** the fact that the stud and the dispenser orifice are arranged in such a manner that the portion in relief (16; 50) snap-fastens below the dispenser orifice.

20. A closure cap according to claim 19, **characterized by** the fact that the sealing stud (12) presents a length that is greater than the length of the dispenser orifice.

21. A closure cap according to any one of claims 1 to 20, **characterized by** the fact that the sealing stud (12) presents a beveled end (22), and by the fact that the portion in relief (16) is situated set back from said beveled end.

22. A closure cap according to any one of claims 1 to 21, **characterized by** the fact that the portion in relief (16) is in the form of a substantially spherically-shaped bump.

23. A closure cap according to any preceding claim, **characterized by** the fact that the apparent thickness (e) of the portion in relief (16) at the surface of the sealing stud (12) lies in the range 0.03 mm to 0.3 mm, and is preferably about 0.15 mm.

24. A closure cap according to any one of claims 1 to 23, **characterized by** the fact that the base portion includes a mounting skirt (5) for mounting onto the neck of a receptacle.

25. A closure cap according to claim 4, **characterized by** the fact that it is a single piece.

26. A closure cap according to claim 25, **characterized by** the fact that it includes at least one resilient strip (25) connecting the lid to the base portion.

27. A closure cap according to claim 1, **characterized by** the fact that the sealing stud (12) includes two portions in relief (16) one above the other along its longitudinal axis (Y).

28. A closure cap according to claim 25, **characterized by** the fact that the lid is connected to the base portion by a film-hinge (24).

29. A closure cap according to claim 28, **characterized by** the fact that it is dual-injected, the sealing stud being made of a first material, and the rest of the cap of a second material that is different from the first.

30. A receptacle fitted with a closure cap as defined in any one of claims 1 to 29.

## Patentansprüche

1. Verschlusskapsel (1), umfassend einen Basisteil (2) und einen Deckel (3), wobei der Basisteil eine Abgabeöffnung (10) umfasst und der Deckel einen Dichtungsstift (12) umfasst, der ausgebildet ist, um in die Abgabeöffnung einzutreten, wenn der Deckel (14) geschlossen ist, wobei der Dichtungsstift (12) mindestens ein Relief umfasst, das ausgebildet ist, um in dem Basisteil einzurasten, wobei die Verschlusskapsel **dadurch gekennzeichnet ist, dass** der Dichtungsstift eine elastisch verformbare Zone (18; 40) erhöhter Verformbarkeit umfasst, auf der mindestens teilweise das Relief (16; 50) gebildet ist, wobei die Zone erhöhter Verformbarkeit sich über mindestens eine vollständige Umdrehung um die Längsachse (Y) des Dichtungsstifts erstreckt oder durch eine Zunge (40) definiert ist.

2. Verschlusskapsel nach Anspruch 1, **dadurch gekennzeichnet, dass** die Abgabeöffnung (10) durch eine ringförmige Lippe (8) begrenzt ist, die im Inneren des Basisteils gelegen ist.

3. Verschlusskapsel nach Anspruch 1 oder 2, **dadurch gekennzeichnet, dass** das Relief (16) in der Form einer Erhebung vorliegt.

4. Verschlusskapsel nach einem der Ansprüche 1 bis 3, **dadurch gekennzeichnet, dass** der Deckel (3)an dem Basisteil (2) angelenkt ist.

5. Verschlusskapsel nach einem der Ansprüche 1 bis 4, **dadurch gekennzeichnet, dass** die Zone erhöhter Verformbarkeit sich über mindestens eine vollständige Umdrehung um die Längsachse (Y) des Dichtungsstifts erstreckt.

6. Verschlusskapsel nach einem der Ansprüche 1 bis 5, **dadurch gekennzeichnet, dass** die Zone erhöhter Verformbarkeit durch einen verdünnten Bereich (18) des Dichtungsstifts (12) definiert ist.

7. Verschlusskapsel nach Anspruch 6, **dadurch gekennzeichnet, dass** der Dichtungsstift eine Nut (19) umfasst, die den verdünnten Bereich (18) definiert.

8. Verschlusskapsel nach Anspruch 7, **dadurch gekennzeichnet, dass** die Nut (19) sich im Inneren des Dichtungsstifts befindet.

9. Verschlusskapsel nach einem der Ansprüche 6 bis 8, **dadurch gekennzeichnet, dass** der verdünnte Bereich (18) eine Dicke (*a*) aufweist, die kleiner als die Hälfte der mittleren Dicke (b) des Stifts außerhalb des verdünnten Bereichs ist.

10. Verschlusskapsel nach Anspruch 1, **dadurch gekennzeichnet, dass** der Dichtungsstift (12) zwei einander diametral entgegengesetzte Zonen (18) erhöhter Verformbarkeit umfasst, wobei jede Zone erhöhter Verformbarkeit eine Dicke besitzt, die kleiner als die Dicke des Stifts zwischen den beiden Zonen erhöhter Verformbarkeit ist, insbesondere kleiner als die Hälfte dieser Dicke, wobei jede Zone erhöhter Verformbarkeit durch eine Nut (19) auf der radial inneren Fläche des Stifts definiert ist.

11. Verschlusskapsel nach Anspruch 10, **dadurch gekennzeichnet, dass** jedes Relief in der Form einer Erhebung von im Wesentlichen sphärischer Form vorliegt, die etwa 0,15 mm auf der radial äußeren Fläche des Stifts vorsteht.

12. Verschlusskapsel nach einem der Ansprüche 1 bis 5, **dadurch gekennzeichnet, dass** die Zone erhöhter Verformbarkeit durch eine Zunge (40) definiert ist.

13. Verschlusskapsel nach Anspruch 12, **dadurch gekennzeichnet, dass** die Zunge (40) mit dem Rest des Dichtungsstifts verbunden ist, so dass sie auf Höhe des Endes (23), mit dem der Dichtungsstift (12) in die Abgabeöffnung (10) eingeführt wird, einen freien Rand aufweist.

14. Verschlusskapsel nach einem der Ansprüche 12 und 13, **dadurch gekennzeichnet, dass** die Dicke der Zunge im Wesentlichen gleich der Dicke des Rests der Wand des Dichtungsstifts ist.

15. Verschlusskapsel nach Anspruch 12 oder 13, **dadurch gekennzeichnet, dass** der Dichtungsstift mehrere Zungen (40), insbesondere drei Zungen, umfasst, die winkelmäßig um die Längsachse des Dichtungsstifts herum gleichmäßig verteilt sind, wobei jede Zunge auf ihrer radial äußeren Fläche einen Absatz (50) umfasst, der ausgebildet ist, um in den Basisteil einzurasten.

16. Verschlusskapsel nach einem der Ansprüche 1 bis 14, **dadurch gekennzeichnet, dass** die Abgabeöffnung (10) einen ersten Abschnitt (30) und einen zweiten Abschnitt (31) mit größerem Querschnitt als der erste Abschnitt (30) aufweist und dass das Relief (16), wenn der Deckel geschlossen ist, gegenüber dem zweiten Abschnitt (31) positioniert ist, wobei der Kontakt zwischen dem Dichtungsstift und der den ersten Abschnitt begrenzenden Wand einen dichten Verschluss der Kapsel gewährleistet.

17. Verschlusskapsel nach Anspruch 16, **dadurch gekennzeichnet, dass** der erste und der zweite Abschnitt durch eine Schulter (32) verbunden sind.

18. Verschlusskapsel nach einem der Ansprüche 16 und 17, **dadurch gekennzeichnet, dass** der zweite Abschnitt einen so großen Querschnitt aufweist, dass, wenn der Deckel geschlossen ist, das Relief (16) im Wesentlichen nicht an der die Abgabeöffnung begrenzenden Wand (8) komprimiert ist.

19. Verschlusskapsel nach einem der Ansprüche 16 und 17, **dadurch gekennzeichnet, dass** der Stift und die Abgabeöffnung so ausgebildet sind, dass das Relief (16; 50) unter der Abgabeöffnung einrastet.

20. Verschlusskapsel nach Anspruch 19, **dadurch gekennzeichnet, dass** der Dichtungsstift (12) eine Länge besitzt, die größer als die der Abgabeöffnung ist.

21. Verschlusskapsel nach einem der Ansprüche 1 bis 20, **dadurch gekennzeichnet, dass** der Dichtungsstift (12) ein abgeschrägtes Ende aufweist und dass das Relief (16) hinter diesem abgeschrägten Ende liegt.

22. Verschlusskapsel nach einem der Ansprüche 1 bis 21, **dadurch gekennzeichnet, dass** das Relief (16) in der Form einer Erhebung vorliegt, die eine im Wesentlichen sphärische Form besitzt.

23. Verschlusskapsel nach einem der vorhergehenden Ansprüche, **dadurch gekennzeichnet, dass** die sichtbare Dicke (e) des Reliefs (16) an der Oberfläche des Dichtungsstifts (12) zwischen 0,03 mm und 0,3 mm, vorzugsweise etwa 0,15 mm, beträgt.

24. Verschlusskapsel nach einem der Ansprüche 1 bis 23, **dadurch gekennzeichnet, dass** der Basisteil einen Mantel (5) zur Montage auf dem Hals eines Behälters umfasst.

25. Verschlusskapsel nach Anspruch 4, **dadurch gekennzeichnet, dass** sie einstückig ist.

26. Verschlusskapsel nach Anspruch 25, **dadurch gekennzeichnet, dass** sie mindestens eine elastische Zunge (25) umfasst, die den Deckel mit dem Basisteil verbindet.

27. Verschlusskapsel nach Anspruch 1, **dadurch gekennzeichnet, dass** der Dichtungsstift (12) zwei Reliefs (16) umfasst, die in der Richtung seiner Längsachse (Y) übereinander angeordnet sind.

28. Verschlusskapsel nach Anspruch 25, **dadurch gekennzeichnet, dass** der Deckel mit dem Basisteil durch ein Folienscharnier (24) verbunden ist.

29. Verschlusskapsel nach Anspruch 28, **dadurch gekennzeichnet, dass** sie durch Biinjektion hergestellt ist, wobei der Dichtungsstift aus einem ersten Werkstoff hergestellt ist und der Rest der Kapsel aus einem zweiten, von dem ersten verschiedenen Werkstoff hergestellt ist.

30. Behälter, der mit einer Verschlusskapsel ausgerüstet ist, wie sie in einem der Ansprüche 1 bis 29 definiert ist.
